# EUROPÄISCHE PATENTSCHRIFT

(11) **EP 1 590 603 B1**
(45) Veröffentlichungstag und Bekanntmachung des Hinweises auf die Patenterteilung: **17.10.2012**
(21) Anmeldenummer: 04705821.9
(22) Anmeldetag: 28.01.2004
(51) Int. Cl.: F22B 1/18, F22B 21/26

(54) **LUFTKÜHLER FÜR KRAFTWERKSANLAGEN SOWIE ANWENDUNG EINES SOLCHEN LUFTKÜHLERS**
AIR COOLER FOR POWER STATION PLANT AND USE OF SUCH AN AIR COOLER
REFROIDISSEUR A AIR POUR CENTRALES ELECTRIQUES ET APPLICATION D'UN REFROIDISSEUR A AIR DE CE TYPE

(30) Priorität: 29.01.2003 DE 10303341
(43) Veröffentlichungstag der Anmeldung: 02.11.2005
(73) Patentinhaber: Alstom Technology Ltd, 5400 Baden (CH)
(72) Erfinder: YOUSSEF, Mustafa, CH-8046 Zürich (CH)
(86) Internationale Anmeldenummer: PCT/EP2004/050046
(87) Internationale Veröffentlichungsnummer: WO 2004/072544

(56) Entgegenhaltungen:
- EP-A- 0 233 997
- EP-A- 0 773 349
- DE-A- 4 142 375
- DE-A- 10 041 413

## Beschreibung

### TECHNISCHES GEBIET

Die vorliegende Erfindung bezieht sich auf das Gebiet der Kraftwerkstechnik. Sie betrifft einen Luftkühler gemäss dem Oberbegriff des Anspruchs 1 sowie eine Anwendung eines solchen Luftkühlers.

Ein Luftkühler der eingangs genannten Art ist z.B. aus der Druckschrift EP-A1-0 773 349 (siehe die dortige Fig. 5 und zugehörige Beschreibung) bekannt.

### STAND DER TECHNIK

Bei Gasturbinenanlagen ist es üblich, die vom Verdichter entnommene Luft mittels Wassereinspritzung oder externer Kühlung zu kühlen, bevor diese als Kühlluft dem Kühlsystem der Turbine zugeführt wird. Dabei geht diese Wärme dem Gesamtsystem weitgehend verloren.

Bei Kombianlagen wird dagegen bekanntermassen meist eine Wasserkühlung der Luft in einem Luft/Wasser-Wärmetauscher durchgeführt und die anfallende Wärme aus der Kühlluft-Kühlung wieder nutzbar gemacht. Mittels Förderpumpen wird der Druck auf der Wasserseite zur Vermeidung einer Ausdampfung über den Sattdampfdruck angehoben und das im Kühler aufgewärmte Wasser nachträglich in einem Niederdrucksystem entspannt, in welchem es ausdampfen kann. In einer abgewandelten Lösung wird der Wärmetauscher parallel zu einem Economizer eines der Gasturbinengruppe nachgeschalteten Abhitzedampferzeugers betrieben.

Als Zwangsdurchlauferhitzer ist der Luftkühler in eine Kombi-Kraftwerksanlage integriert. Dadurch werden eine einfachere Regelung und ein höherer Wirkungsgrad gegenüber der oben genannten Kühlung der Gasturbinenanlagen erreicht. Fig. 1 - die der Fig. 1 der eingangs genannten Druckschrift entspricht - zeigt eine Kombi-Kraftwerksanlage 40 mit einer Gas- und einer Dampfturbogruppe. Die Gasturbogruppe besteht aus einem Verdichter 1, einer nachgeschalteten Brennkammer 2 und einer stromab der Brennkammer 2 angeordneten Gasturbine 3. An die Gasturbine 3 ist ein Generator 4 angekuppelt, der für die Stromerzeugung sorgt. Die vom Verdichter 1 angesaugte Ansaugluft 5 wird nach der Kompression als verdichtete Luft 6 in die Brennkammer 2 geleitet und dort mit eingedüstem flüssigen und/oder gasförmigen Brennstoff 7 gemischt. Das entstehende Brennstoff/Luft-Gemisch wird verbrannt. Die aus der Brennkammer 2 strömende Heissgas 8 wird anschliessend in der Gasturbine 3 unter Arbeitsleistung entspannt. Das Abgas 9 der Gasturbine 3 wird danach in einem Abhitzedampferzeuger 15 des nachgeschalteten Dampfkreislauf genutzt.

Da die Wärmebelastung der Brennkammer 2 und der Gasturbine 3 sehr hoch ist, muss eine möglichst effektive Kühlung der thermisch beanspruchten Aggregate erfolgen. Dies geschieht mit Hilfe eines Luftkühlers 10, welcher ein Helix-Dampferzeuger ist Der Luftkühler 10 wird von einer dem Verdichter 1 entnommenen Teilmenge verdichteter Luft 11, welche bereits stark aufgewärmt ist, durchströmt. Der Wärmetausch innerhalb des Luftkühlers 10 geschieht mit dem die Rohre des Helix-Dampferzeugers durchströmenden Wasser-Teilstrom 12. Die verdichtete Luft 11 wird daher auf der einen Seite soweit gekühlt, dass sie anschliessend als Kühlluft 13 in die zu kühlenden Aggregate geleitet wird. In Fig. 1 ist als Beispiel der Hochdruck-Kühler dargestellt. Er entnimmt vollständig verdichtete Luft 11 am Ausgang des Kompressors 1 und seine Kühlluft 13 wird zur Kühlung von Aggregaten in der Brennkammer 2 und in der höchsten Druckstufe der Gasturbine 3 eingesetzt. Als Alternative dazu kann auch Luft niedrigeren Drucks aus einer Zwischenstufe des Verdichters 1 entnommen werden, die für Kühlzwecke in der entsprechenden Druckstufe der Gasturbine 3 eingesetzt wird.

Auf der anderen Seite wird der Wasser-Teilstrom 12 im Kühlluftkühler 10 so stark erwärmt, dass das Wasser verdampft. Dieser Dampf 14 wird dann gemäss Fig. 1 in den Überhitzerteil eines Abhitzedampferzeugers 15 geleitet. Er vermehrt den Frischdampf 16, mit dem die Dampfturbine 17 beaufschlagt wird und dient somit der Wirkungsgradverbesserung der gesamten Anlage. Bei diesem normalen Betrieb der Kraftwerksanlage wird der im Kühlluftkühler 10 erzeugte Dampf 14 somit energietechnisch optimal genutzt. Es ist ebenso möglich, den Dampf 14 direkt dem Frischdampf 16 beizumischen oder ihn zur Brennkammer 2 bzw. zur Gasturbine 3 zu leiten.

Der Abhitzedampferzeuger 15 wird mit von dem noch mit einem hohen kalorischen Potential versehenen Abgas 9 der Gasturbine 3 durchströmt. Diese wandeln mittels eines Wärmetauschverfahrens das in den Abhitzedampferzeuger 15 eintretende Speisewasser 18 in Frischdampf 16 um, der dann das Arbeitsmedium des übrigen Dampfkreislaufes bildet. Die kalorisch ausgenutzten Abgase strömen danach als Rauchgas 19 ins Freie. Die anfallende Energie aus der Dampfturbine 17 wird über einen weiteren, angekuppelten Generator 20 in Strom umgewandelt. In Fig. 1 ist als Beispiel eine mehrwellige Anordnung dargestellt. Selbstverständlich können auch einwellige Anordnungen gewählt werden, bei denen die Gasturbine 3 und die Dampfturbine 17 auf einer Welle laufen und denselben Generator antreiben. Der Abdampf 21 aus der Dampfturbine 17 wird in einem wasser- oder luftgekühlten Kondensator 22 kondensiert. Das Kondensat wird dann mittels einer hier nicht dargestellten Pumpe in einen stromab des Kondensators 22 angeordneten, in Fig. 1 nicht gezeigten Speisewasserbehälter/Entgaser gepumpt. Anschliessend wird das Speisewasser 18 über eine weitere Pumpe in den Abhitzedampferzeuger 15 zu einem neuen Durchlauf gepumpt bzw. wird ein Teilstrom 12 des Wassers über ein hier nicht gezeigtes Regelventil dem Luftkühler 10 zugeführt.

In der eingangs genannten Druckschrift EP-A1-0 773 349 werden in den Fig. 2 bis 5 und den zugehörigen Beschreibungsteilen nun verschiedene Arten von Luftkühlern vorgeschlagen, die für den Einsatz in einer Kombi-Kraftwerksanlage gemäss Fig. 1 besonders geeignet sind. Bei den Ausführungsformen der Fig. 2 bis 4 wird die zu kühlende Kühlluft in dem senkrecht stehenden Luftkühler in einem zentralen Rohr von unten nach oben an dem in einem Druckgefäss angeordnete helixförmigen Rohrbündel des Wärmetauschers innen vorbeigeführt, wird oberhalb des Rohrbündels nach unten umgelenkt und durchläuft das Rohrbündel von oben nach unten unter Abgabe von Wärme an den im Rohrbündel im Gegenstrom (von unten nach oben) fliessenden Wasserdampf. Die unten aus dem Rohrbündel austretende, gekühlte Kühlluft wird erneut umgelenkt und strömt im Druckgefäss aussen am Rohrbündel vorbei nach oben, wo sie aus dem Druckgefäss entnommen wird. Da bei diesen Konfigurationen des Luftkühlers die Innenseite der Aussenwand des Druckgefässes ausschliesslich der bereits abgekühlten Kühlluft ausgesetzt ist, kann die Aussenwand auf eine vergleichsweise niedrige Betriebstemperatur ausgelegt werden, was erhebliche Vorteile beispielweise hinsichtlich der benötigten Wandstärke bringt Nachteilig ist dagegen, dass der Gesamtluftstrom nach oben umgelenkt werden muss, dass ein grosser Ringkanal für den umgelenkten Gesamtluftstrom benötigt wird, und dass der obenliegende Austrittsstutzen nicht zur Turbine passt.

Bei der Ausführungsform der Fig. 5 der EP-A1-0 773 349 dagegen wird auf die zweite Umlenkung der Kühlluft am Ausgang des Rohrbündels verzichtet und die gekühlte Luft direkt unterhalb des Rohrbündels aus dem Druckgefäss, das zugleich auch den Behälter für das Rohrbündel bildet entnommen. Diese Variante hat verschiedene anlagentechnische Vorteile, hat jedoch dem Nachteil, das die Wände des Druckgefässes zu heiss werden, weil sie speziell im oberen Bereich des Luftkühlers direkt der aus dem Verdichter kommenden ungekühlten Luft ausgesetzt sind.

Weiterhin wird in der US-A-5 797 259 ein Luftkühler nach dem Oberbegriff des unaghängigen Anspruchs 1 offenbart.

### DARSTELLUNG DER ERFINDUNG

Es ist nun Aufgabe der Erfindung, einen Luftkühler für Kraftwerksanlagen zu schaffen, der die Nachteile des zuletzt genannten Luftkühlers vermeidet, ohne dessen anlagentechnische Vorteile aufzugeben, sowie eine Anwendung dieses Luftkühlers anzugeben.

Die Aufgabe wird durch die Gesamtheit der Merkmale der Ansprüche 1 und 7 gelöst. Der Kern der Erfindung besteht darin, eine Mischkonfiguration beider bekannten Ausführungsformen zu verwenden, bei welcher der Hauptteil der durch den Luftkühler strömenden Luft unverändert an demselben Ende des Luftkühlers entnommen wird, wo sie auch zugeführt wird (wie in Fig. 5 der EP-A1-0 773 349), jedoch in einer Bypassschaltung einen geringen Anteil der gekühlten Luft nach Austritt aus dem Rohrbündel aussen zwischen Rohrbündel und Aussenwand des Druckgefässes nach oben strömen zu lassen und dort abzunehmen (wie in den Fig. 2 bis 4 der EP-A1-0 773 349). Auf diese Weise wird die Aussenwand des Druckgefässes ausreichend gekühlt, die Hauptentnahme der Kühlluft erfolgt jedoch gleichwohl unten am (senkrecht stehenden) Luftkühler.

Eine bevorzugte Ausgestaltung des erfindungsgemässen Luftkühlers zeichnet sich dadurch aus, dass die separaten Verbindungsmittel wenigstens einen von aussen in den dritten Raum mündenden Austrittsstutzen sowie ein Verbindungsrohr umfassen, welches den wenigstens einen Austrittsstutzen mit dem Luftaustrittsstutzen verbindet, und dass das Verbindungsrohr innerhalb des Luftaustrittsstuizens in einem Diffusor endet. Der zum Bypass gehörende Austrittsstutzen kann in dritten Raum hineinragen. Es können auch mehrere Austrittsstutzen vorgesehen sein, welche an einem Verbindungsrohr gesammelt werden.

Eine optimale Wirkung ergibt sich für einen Luftkühler der Erfindung, wenn gemäss einer anderen bevorzugten Ausgestaltung der Ringspalt und die separaten Verbindungsmittel so dimensioniert sind, dass der durch den Ringspalt strömende Bypass-Luftstrom etwa 10% des durch den Luftkühler insgesamt strömenden Luftstromes ausmacht.

Bevorzugt sind weiterhin im Bereich des zweiten Raumes am Druckgefäss eine mit der dem zweiten Raum zugewandten Seite des Rohrbündels in Verbindung stehende Wassereintrittskammer und im Bereich des dritten Raumes eine mit der dem dritten Raum zugewandten Seite des Rohrbündels in Verbindung stehende Dampfaustrittskammer angeordnet.

Weiterhin ist es zweckmässig, wenn der Luftkühler senkrecht steht, und wenn der zweite Raum unten und der erste und dritte Raum oben angeordnet sind.

### KURZE ERLÄUTERUNG DER FIGUREN

Die Erfindung soll nachfolgend anhand von Ausführungsbeispielen im Zusammenhang mit der Zeichnung näher erläutert werden. Es zeigen
- Fig. 1: das vereinfachte Anlagenschema einer Kombi-Kraftwerksanlage mit Kühlluftkühler, wie sie für die Anwendung des efindungsgemässen Luftkühlers geeignet ist; und
- Fig. 2: einen Längsschnitt durch einen Luftkühler gemäss einem bevorzugten Ausführungsbeispiel der Erfindung.

### WEGE ZUR AUSFÜHRUNG DER ERFINDUNG

In Fig. 2 ist im Längsschnitt ein Luftkühler gemäss einem bevorzugten Ausführungsbeispiel der Erfindung dargestellt Der Luftkühler 10 hat ein längliches, senkrecht stehendes, im wesentlichen zylindrisches Druckgefäss 39, welches am unteren und oberen Ende jeweils durch einen gewölbten Boden abgeschlossen ist. Innerhalb des Druckgefässes ist eine zur Längsachse des Luftkühlers 10 koaxiale Anordnung aus einem zylindrischen Zentralrohr 24, einem das Zentralrohr 24 umschliessenden, helixförmigen Rohrbündel 25 und einem das Rohrbündel 25 umschliessenden zylindrischen Innenmantel 26 untergebracht. Das Zentralrohr 24 mündet am oberen Ende der koaxialen Anordnung 24, 25, 26 in einen an das Rohrbündel 25 anschliessenden, nach aussen durch den Innenmantel 26 abgeschlossenen ersten Raum 33. Das Zentralrohr 24 ist am unteren Ende der koaxialen Anordnung 24, 25, 26 durch einen an das Rohrbündel 25 anschliessenden zweiten Raum 34 hindurch über einen Lufteintrittsstutzen 23 von ausserhalb des Druckgefässes 39 mit Luft beaufschlagbar. Der das Rohrbündel 25 und den ersten Raum 33 umschliessende Mantel ist als vom Druckgefäss 39 separater Innenmantel 26 ausgebildet. Der Innenmantel 26 ist von dem zylindrischen Aussenmantel 28 des Druckgefässes 39 unter Bildung eines Ringspaltes 27 zwischen Innenmantel 26 und Aussenmantel 28 konzentrisch umgeben. Ausserhalb des ersten Raumes 33 und innerhalb des Druckgefässes 39 ist am oberen Ende des Druckgefässes 39 ein dritter Raum 35 ausgebildet, welcher über den Ringspalt 27 mit dem zweiten Raum 34 in Verbindung steht.

Für die Zufuhr von Wasser ist im Bereich des unteren zweiten Raumes 34 eine Wassereintrittskammer 31 am Druckgefäss 39 angeordnet, die mit dem unteren Ende des Rohrbündels 25 über (in Fig. 2 nur ansatzweise dargestellte) Zuleitungen verbunden ist und über ein Regelventil 37 von aussen Wasser erhält. Für die Entnahme von im Rohrbündel 25 erzeugtem Dampf ist im Bereich des oberen dritten Raumes 35 eine Dampfaustrittskammer 32 angeordnet, die mit dem oberen Ende des Rohrbündels 25 über Zuleitungen verbunden ist und über die Dampf aus dem Rohrbündel 25 entnommen werden kann. Der zweite Raum 34 ist über einen Luftaustrittstutzen 29 von aussen zugänglich. Der dritte Raum 35 ist mit diesem Luftaustrittsstutzen 29 nach Art eines Bypass über ein separates Verbindungsrohr 30 verbunden, das eingangsseitig an einen aus dem dritten Raum 35 herausgeführten Austrittsstutzen 36 angeschlossen ist und ausgangsseitig in einem im rohrförmigen Luftaustrittsstutzen 29 koaxial angeordneten Diffusor 38 endet

Im Betrieb des Luftkühlers 10 wird von unten durch den Lufteinstrittsstutzen 23 Luft in das Zentralrohr 24 geleitet (durchgezogener Doppelpfeil in Fig. 2), die oberhalb des Rohrbündels 25 aus dem Zentralrohr 24 in den ersten Raum 33 bei einem Druck p1 austritt, gemäss den in Fig. 2 eingezeichneten gebogenen Pfeilen umgelenkt wird und das Rohrbündel 25 nach unten hin durchströmt. Die Luft gibt auf dem Weg durch das Rohrbündel 25 Wärme an das im Rohrbündel 25 im Gegenstrom fliessende Wasser ab und tritt abgekühlt aus dem unteren Ende des Rohrbündels 25 bei einem Druck p2 in den zweiten Raum 34 aus. Aufgrund der Druckverluste im Rohrbündel ist der Druck p2 kleiner als der Druck p1. Der Hauptteil der im zweiten Raum vorhandenen abgekühlten Luft tritt durch den Luftaustrittsstutzen 29 aus dem Druckgefäss 39 heraus und wird beispielsweise gemäss Fig. 1 zur Kühlung bestimmter Anlagenteile weiterverwendet.

Ein Bypass-Strom von etwa 10% der im zweiten Raum 34 anwesenden gekühlten Luft strömt durch den Ringspalt bzw. Ringkanal 27 zwischen dem Innenmantel 26 und dem Aussenmantel 28 aufwärts in den dritten Raum 35 und kühlt dabei den Innenmantel 26 und den Aussenmantel 28. Der Ringspalt 27 hat beispielsweise eine Breite von 20 mm. Im dritten Raum 35 herrscht ein Druck p3, der aufgrund der Druckverluste im Ringspalt 27 kleiner ist als der Druck p2. Aus dem dritten Raum 35 strömt die Bypass-Luft über den Austrittsstutzen 36, das Verbindungsrohr 30 und den Diffusor 38 in den unten angeordneten Luftaustrittsstutzen 29 und vertnischt sich dort mit dem Haupt-Luftstrom. Der Beschleunigungsdruckabfall im Luftaustrittsstutzen 29 senkt den statischen Druck im Luftaustrittsstutzen 29 auf einen Wert kleiner p2. Diese treibende Druckdifferenz (Saugwirkung) wird zur Überwindung des Reibungs- und Krümmungsdruckabfalls und zur Erzielung des Bypass-Luftstroms durch den Ringspalt 27 ausgenutzt. Der gewünschte Bypass-Luftstrom (z.B. 10% des Luftstroms insgesamt) kann durch die Dimensionierung von Ringspalt 27, Verbindungsrohr 30 und Rohrendgeometrie (Diffusor 38) des Verbindungsrohres 30 eingestellt werden. Da die durch den Ringspalt 27 strömende Luft den Aussenmantel 28 des Druckgefässes 39 kühlt, kann die Wandstärke des Aussenmantels 28 bzw. der Druckschale auf die tiefere Lufttemperatur ausgelegt werden.

Insgesamt zeichnet sich der efindungsgemässe Luftkühler durch folgende Vorteile und charakteristische Eigenschaften aus:
Die Auslegungstemperatur des Aussenmantels 28 und der gewölbten Böden lässt sich reduzieren. Dies ergibt Einsparungen am Material.
- Es wird der Einbau einer einfacheren Dampfsammler-Konstruktion möglich; dadurch wird die Durchführung von Einzelrohren durch die Aussenschale vermieden.
- Der Durchmesser des Aussenmantels 28 verringert sich gegenüber dem Luftkühler mit Luftaustritt am oberen Ende (Fig. 2 bis 4 der EP-A1-0 773 349) beispielsweise um 150 mm. Damit einher geht eine kleiner Wanddicke des Aussenmantels 28.
- Die Wiederaufwärmung des gekühlten Luftstromes ist gegenüber der bekannten Mantelkühlung mit Gesamtluftstrom kleiner (z.B. 5K statt 7K).
- Der Gesamtdruckverlust bei gleichem Rohrbündel 25 und Luftaustrittsstutzen 29 ist gegenüber der bekannten Mantelkühlung mit Gesamtluftstrom kleiner.

### BEZUGSZEICHENLISTE

- 1: Verdichter
- 2: Brennkammer
- 3: Gasturbine
- 4,20: Generator
- 5: Ansaugluft
- 6,11: verdichtete Luft
- 7: Brennstoff
- 8: Heissgas
- 9: Abgas
- 10: Luftkühler
- 12: Teilstrom (Wasser)
- 13: Kühlluft
- 14: Dampf (vom Luftkühler)
- 15: Abhitzedampferzeuger (HRSG)
- 16: Frischdampf
- 17: Dampfturbine
- 18: Speisewasser
- 19: Rauchgas
- 21: Abdampf
- 22: Kondensator
- 23: Lufteintrittsstutzen
- 24: Zentralrohr
- 25: Rohrbündel (Helix)
- 26: Innenmantel
- 27: Ringspalt (Ringkanal)
- 28: Aussenmantel (Druckgefäss)
- 29: Luftaustrittsstutzen
- 30: Verbindungsrohr (Bypass)
- 31: Wassereintrittskammer
- 32: Dampfaustrittskammer
- 33,34,35: Raum
- 36: Austrittsstutzen (Bypass)
- 37: Regelventil
- 38: Diffusor
- 39: Druckgefäss
- 40: Kraftwerksanlage (Kombianlage)

## Patentansprüche

1. Luftkühler (10) für Kraftwerksanlagen (40), umfassend ein Druckgefäss (39), in welchem eine koaxiale Anordnung (24, 25, 26) aus einem zylindrischen Zentralrohr (24), einem das Zentralrohr (24) umschliessenden, helixförmigen Rohrbündel (25) und einem das Rohrbündel (25) umschliessenden zylindrischen Mantel (26) untergebracht ist, wobei das Zentralrohr (24) an einem Ende der koaxialen Anordnung (24, 25, 26) in einen an das Rohrbündel (25) anschliessenden, nach aussen durch den Mantel (26) abgeschlossenen ersten Raum (33) mündet, wobei weiterhin das Zentralrohr (24) am anderen Ende der koaxialen Anordnung (24, 25, 26) durch einen an das Rohrbündel (25) anschliessenden zweiten Raum (34) hindurch über einen Lufteintrittsstutzen (23) von ausserhalb des Druckgefässes (39) mit Luft beaufschlagbar ist, und wobei Anschlussmittel (31, 32) für das Rohrbündel (25) vorgesehen sind, mittels welcher Wasser vom anderen Ende der koaxialen Anordnung (24, 25, 26) her in das Rohrbündel eingespiesen und am einen Ende Dampf aus dem Rohrbündel (25) entnommen werden kann, und der zweite Raum (34) über einen Luftaustrittstutzen (29) von aussen zugänglich ist, **dadurch gekennzeichnet, dass** der das Rohrbündel (25) und den ersten Raum (33) umschliessende Mantel als vom Druckgefäss (39) separater Innenmantel (26) ausgebildet ist, dass der Innenmantel (26) von einem zylindrischen Aussenmantel (28) des Druckgefässes (39) unter Bildung eines Ringspaltes (27) zwischen Innenmantel (26) und Aussenmantel (28) konzentrisch umgeben ist, dass ausserhalb des ersten Raumes (33) und innerhalb des Druckgefässes (39) ein dritter Raum (35) ausgebildet ist, welcher über den Ringspalt (27) mit dem zweiten Raum (34) in Verbindung steht, und dass der dritte Raum (35) mit dem Luftaustrittsstutzen (29) über separate Verbindungsmittel (30, 36, 38) derart in Verbindung steht, dass sich während des Betriebes im dritten Raum (35) ein Druck (p3) einstellt, welcher kleiner ist als der Druck (p2) im zweiten Raum.

2. Luftkühler nach Anspruch 1, **dadurch gekennzeichnet, dass** die separaten Verbindungsmittel wenigstens einen von aussen in den dritten Raum (35) mündenden Austrittsstutzen (36) sowie ein Verbindungsrohr (30) umfassen, welches den wenigstens einen Austrittsstutzen (36) mit dem Luftaustrittsstutzen (29) verbindet.

3. Luftkühler nach Anspruch 2. **dadurch gekennzeichnet, dass** das Verbindungsrohr innerhalb des Luftaustrittsstutzens (29) in einem Diffusor (38) endet

4. Luftkühler nach einem der Ansprüche 1 bis 3, **dadurch gekennzeichnet, dass** der Ringspalt (27) und die separaten Verbindungsmittel (30, 36, 38) so dimensioniert sind, dass der durch den Ringspalt (27) strömende Bypass-Luftstrom etwa 10% des durch den Luftkühler (10) insgesamt strömenden Luftstromes ausmacht.

5. Luftkühler nach einem der Ansprüche 1 bis 4, **dadurch gekennzeichnet, dass** im Bereich des zweiten Raumes (34) am Druckgefäss (39) eine mit der dem zweiten Raum (34) zugewandten Seite des Rohrbündels (25) in Verbindung stehende Wassereintrittskammer (31) und im Bereich des dritten Raumes (35) eine mit der dem dritten Raum (35) zugewandten Seite des Rohrbündels (25) in Verbindung stehende Dampfaustrittskammer (32) angeordnet ist.

6. Luftkühler nach einem der Ansprüche 1 bis 5, **dadurch gekennzeichnet, dass** der Luftkühler (10) senkrecht steht, und dass der zweite Raum (34) unten und der erste und dritte Raum (33, 35) oben angeordnet sind.

7. Anwendung des Luftkühlers (10) nach Anspruch 1 zur Kühlung der aus einem Verdichter (1) entnommenen Kühlluft (11) in einer Kombi-Kraftwerksanlage (40), wobei das Wasser zur Einspeisung in das Rohrbündel (25) einem Abhitzedampferzeuger (15) entnommen und der im Rohrbündel (25) erzeugte Dampf in den Abhitzedampferzeuger (15) eingespiesen wird.

## Claims

1. An air cooler (10) for power plants (40), comprising a pressure vessel (39) in which is accommodated a coaxial arrangement (24, 25, 26) of a cylindrical central tube (24), a helical tube bundle (25) which surrounds the central tube (24) and a cylindrical casing (26) which surrounds the tube bundle (25), wherein the central tube (24) issues at one end of the coaxial arrangement (24, 25, 26) into a first chamber (33) which adjoins the tube bundle (25) and which is closed off to the outside by the casing (26), wherein furthermore, at the other end of the coaxial arrangement (24, 25, 26), the central tube (24) can be charged with air from outside the pressure vessel (39) through a second chamber (34), which adjoins the tube bundle (25), via an air inlet port (23), and wherein connection means (31, 32) for the tube bundle (25) are provided, via which connection means water can be fed into the tube bundle from the other end of the coaxial arrangement (24, 25, 26) and steam can be extracted from the tube bundle (25) at the one end, and the second chamber (34) is accessible from the outside via an air outlet port (29), **characterized in that** the casing which surrounds the tube bundle (25) and the first chamber (33) is formed as an inner casing (26) which is separate from the pressure vessel (39), **in that** the inner casing (26) is concentrically surrounded by a cylindrical outer casing (28) of the pressure vessel (39) so as to form an annular gap (27) between the inner casing (26) and the outer casing (28), **in that** a third chamber (35) is formed outside the first chamber (33) and within the pressure vessel (39), which third chamber is connected to the second chamber (34) via the annular gap (27), and **in that** the third chamber (35) is connected to the air outlet port (29) via separate connecting means (30, 36, 38) in such a way that, during operation, a pressure (p3) is set in the third chamber (35) which is lower than the pressure (p2) in the second chamber.

2. The air cooler as claimed in claim 1, **characterized in that** the separate connecting means comprise at least one outlet port (36), which issues from the outside into the third chamber (35), and a connecting tube (30), which connects the at least one outlet port (36) to the air outlet port (29).

3. The air cooler as claimed in claim 2, **characterized in that** the connecting tube ends within the air outlet port (29) in a diffuser (38).

4. The air cooler as claimed in one of claims 1 to 3, **characterized in that** the annular gap (27) and the separate connecting means (30, 36, 38) are dimensioned such that the bypass air flow flowing through the annular gap (27) amounts to approximately 10% of the total air flow flowing through the air cooler (10).

5. The air cooler as claimed in one of claims 1 to 4, **characterized in that**, in the region of the second chamber (34), on the pressure vessel (39), there is arranged a water inlet chamber (31) which is connected to that side of the tube bundle (25) which faces towards the second chamber (34), and in the region of the third chamber (35), there is arranged a steam outlet chamber (32) which is connected to that side of the tube bundle (25) which faces towards the third chamber (35).

6. The air cooler as claimed in one of claims 1 to 5, **characterized in that** the air cooler (10) stands vertically, and **in that** the second chamber (34) is arranged at the bottom and the first and third chambers (33, 35) are arranged at the top.

7. Use of the air cooler (10) as claimed in claim 1 for cooling the cooling air (11) extracted from a compressor (1) in a combined cycle power plant (40), wherein the water for feeding into the tube bundle (25) is extracted from a heat recovery steam generator (15), and the steam generated in the tube bundle (25) is fed into the heat recovery steam generator (15).

## Revendications

1. Refroidisseur à air (10) pour centrales électriques (40), comprenant une cuve sous pression (39) dans laquelle est placé un agencement coaxial (24, 25, 26) composé d'un tube central cylindrique (24), d'un faisceau de tubes (25) en forme d'hélice entourant le tube central (24) et d'une enveloppe cylindrique (26) entourant le faisceau de tubes (25), le tube central (24) débouchant à une extrémité de l'agencement coaxial (24, 25, 26) dans une première chambre (33) connectée au faisceau de tubes (25) et isolée vers l'extérieur par l'enveloppe (26), le tube central (24) pouvant en outre être alimenté en air provenant de l'extérieur de la cuve sous pression (39) au niveau de l'autre extrémité de l'agencement coaxial (24, 25, 26) par le biais d'une deuxième chambre (34) connectée au faisceau de tubes (25) par l'intermédiaire d'une tubulure d'entrée d'air (23) et des moyens de raccordement (31, 32) étant prévus pour le faisceau de tubes (25) à l'aide desquels de l'eau peut être stockée dans le faisceau de tubes à partir de l'autre extrémité de l'agencement coaxial (24, 25, 26) et de la vapeur peut être sortie hors du faisceau de tubes (25) au niveau d'une extrémité et la deuxième chambre (34) étant accessible de l'extérieur par le biais d'une tubulure de sortie d'air (29), **caractérisé en ce que** l'enveloppe entourant le faisceau de tubes (25) et la première chambre (33) prend la forme d'une enveloppe intérieure (26) séparée de la cuve sous pression (39), que l'enveloppe intérieure (26) est concentriquement entourée par une enveloppe extérieure (28) cylindrique de la cuve sous pression (39) par formation d'une fente annulaire (27) placée entre l'enveloppe intérieure (26) et l'enveloppe extérieure (28), qu'une troisième chambre (35) est réalisée à l'extérieur de la première chambre (33) et à l'intérieur de la cuve sous pression (39), ladite chambre étant reliée à la deuxième chambre (34) par le biais de la fente annulaire (27) et que la troisième chambre (35) est reliée à la tubulure de sortie d'air (29) par le biais de moyens de raccordement (30, 36, 38) séparés de telle sorte qu'une pression (p3) inférieure à la pression (p2) régnant dans la deuxième chambre s'exerce lorsque la troisième chambre (35) est en fonctionnement.

2. Refroidisseur à air selon la revendication 1, **caractérisé en ce que** les moyens de raccordement séparés comprennent au moins une tubulure de sortie (36) débouchant de l'extérieur dans la troisième chambre (35) ainsi qu'un tube de raccordement (30) reliant l'au moins un tube de sortie (36) à la tubulure de sortie d' air (29).

3. Refroidisseur à air selon la revendication 2, **caractérisé en ce que** le tube de raccordement prend fin dans un diffuseur (38) à l'intérieur de la tubulure de sortie d'air (29).

4. Refroidisseur à air selon l'une quelconque des revendications 1 à 3, **caractérisé en ce que** la fente annulaire (27) et les moyens de raccordement (30, 36, 38) séparés sont dimensionnés de telle sorte que le flux d'air de dérivation traversant la fente annulaire (27) constitue environ 10 % du flux d'air total traversant le refroidisseur à air (10).

5. Refroidisseur à air selon l'une quelconque des revendications 1 à 4, **caractérisé en ce qu'**un compartiment d'entrée d'eau (31) reliée au côté du faisceau de tube (25) orienté vers la deuxième chambre (34) est disposé dans la zone de la deuxième chambre (34) au niveau de la cuve sous pression (39) et qu'un compartiment de sortie de vapeur (32) relié au côté du faisceau de tubes (25) orienté vers la troisième chambre (35) est disposé dans la zone de la troisième chambre (35).

6. Refroidisseur à air selon l'une quelconque des revendications 1 à 5, **caractérisé en ce que** le refroidisseur à air (10) est vertical et que la deuxième chambre (34) est disposée en dessous et que la première et la troisième chambres (33, 35) sont disposées au-dessus.

7. Application de refroidisseur d'air (10) selon la revendication 1, servant au refroidissement de l'air de refroidissement (11) sortant d'un compresseur (1) dans une centrale électrique combinée (40), l'eau étant prélevée dans un système de production de vapeur de refroidissement (15) pour être stockée dans le faisceau de tubes (25) et la vapeur produite dans le faisceau de tubes (25) étant stockée dans le système de production de vapeur de refroidissement (15).
